# EUROPÄISCHE PATENTSCHRIFT

(11) **EP 2 813 656 B1**
(45) Veröffentlichungstag und Bekanntmachung des Hinweises auf die Patenterteilung: **20.04.2016**
(21) Anmeldenummer: 14001606.4
(22) Anmeldetag: 07.05.2014
(51) Int. Cl.: E05D 15/06

(54) **Laufwagen für eine Schiebetür**
Trolley for a sliding door
Chariot pour porte coulissante

(30) Priorität: 11.06.2013 DE 102013106056
(43) Veröffentlichungstag der Anmeldung: 17.12.2014
(73) Patentinhaber: DORMA Deutschland GmbH, 58256 Ennepetal (DE)
(72) Erfinder: Glanz, Michael, 40764 Langenfeld (DE); Gendig, Oliver, 58285 Gevelsberg (DE); Utech, Daniel, 58285 Gevelsberg (DE); Busch, Sven, 44227 Dortmund (DE); Finke, Andreas, 58285 Gevelsberg (DE)

(56) Entgegenhaltungen:
- WO-A1-2006/097965
- US-A- 354 808
- US-A- 4 945 605
- US-A1- 2010 139 037

## Beschreibung

Die vorliegende Erfindung betrifft einen Laufwagen für eine Schiebetür, wobei der Laufwagen ein Trägerprofil aufweist, in dem zumindest ein Rollenhalter zur Aufnahme von Laufrollen angeordnet ist.

Bekannte Laufwagen für Schiebetüren weisen ein im Querschnitt im Wesentlichen C-förmiges Trägerprofil auf. In zwei sich gegenüberliegenden Seiten des Trägerprofils sind Aufnahmebohrungen vorgesehen, deren Anzahl von der Anzahl der Laufrollen bestimmt wird. Ein Rollenhalter wird von einem Ende des Trägerprofils soweit in dieses eingeschoben, bis die in dem Rollenhalter angeordneten Lagerstellen für die Achsen der Laufrollen mit den Aufnahmebohrungen im Trägerprofil zur Deckung gelangen. Dann werden die Laufrollen mit ihren Achsen durch die im Trägerprofil angeordneten Aufnahmebohrungen in die Lagerstellen am Laufwagen eingesteckt.

Dieser bekannte Laufwagen hat den Nachteil, dass die Montage der Laufwagen aufwändig ist und dass keine Baugruppen vorgefertigt werden können. Denn zunächst müssen die Rollenhalter in das Trägerprofil eingeführt und anschließend die Laufrollen an dem Rollenhalter angebracht werden.

Ferner sind aus dem Stand der Technik US354808A, WO2006/097965A1, US4945605A sowie US2010/139037A1 bekannt, die ebenfalls gattungsgemäße Laufwagen offenbaren.

Es ist daher Aufgabe der vorliegenden Erfindung, einen Laufwagen der eingangs genannten Art bereit zu stellen, welcher mit geringem Aufwand montiert und in einzelnen Baugruppen vorgefertigt werden kann.

Diese Aufgabe wird bei einem Laufwagen für eine Schiebetür, wobei der Laufwagen ein Trägerprofil aufweist, in dem zumindest ein Rollenhalter zur Aufnahme von Laufrollen angeordnet ist, erfindungsgemäß dadurch gelöst, dass der Rollenhalter mittels einer Bajonettverbindung an dem Trägerprofil festlegbar ist, wobei der Rollenhalter zusammen mit den Laufrollen in das Trägerprofil einsetzbar ist und das Trägerprofil einen U-förmigen Querschnitt mit einer Basis und zwei von der Basis im Wesentlichen rechtwinklig abstehenden freien Schenkeln aufweist und dass in jedem freien Schenkel endseitig offene Längsschlitze angeordnet sind, an die sich jeweils rechtwinklig ein kurzer Querschlitz anschließt, wobei der Querschlitz eine Aufnahmebohrung bildet, welche bei eingesetztem Rollenhalter die Achse einer Laufrolle aufnimmt.

Die erfindungsgemäße Ausgestaltung hat den Vorteil, dass der Rollenhalter direkt an seiner Endposition in das Trägerprofil eingesetzt und festgelegt werden kann. Ein vergleichsweise umständliches Einfädeln der Rollenhalter von einem Ende des Trägerprofils kann somit entfallen.

Die Unteransprüche haben vorteilhafte Weiterbildungen der Erfindung zum Inhalt.

Erfindungsgemäß ist der Rollenhalter zusammen mit den Laufrollen in das Trägerprofil einsetzbar. Somit kann der Rollenhalter unabhängig von der gewünschten Türgröße in großen Mengen in einer einfachen Vorrichtung mit den Laufrollen vormontiert und beispielsweise komplett vom Zulieferer bezogen werden. Dies bringt eine Einsparung nicht nur von Fertigungszeit und Kosten, sondern auch des Montageaufwandes mit sich, da aufgrund der erfindungsgemäßen Ausgestaltung der Rollenhalter komplett montiert in das Trägerprofil eingesetzt werden kann.

Besonders einfach gestaltet sich das Einsetzen der komplett montierten Rollenhalter, da das Trägerprofil einen U-förmigen Querschnitt mit einer Basis und zwei von der Basis im Wesentlichen rechtwinklig abstehenden freien Schenkeln aufweist, wobei in jedem freien Schenkel endseitig offene Längsschlitze angeordnet sind, an die sich jeweils rechtwinklig ein kurzer Querschlitz anschließt.

Der Querschlitz bildet eine Aufnahmebohrung, welche bei eingesetztem Rollenhalter die Achse einer Laufrolle aufnimmt. Zur Endmontage kann somit der Rollenhalter über die Längsschlitze in das U-förmige Trägerprofil eingeführt und durch seitliches Verschieben in Position gebracht werden. Mittels einer Vorrichtung wird der Rollenhalter in die Endposition gedrückt, wobei die Achsen der Laufrollen in der Aufnahmebohrung liegen.

Wenn gemäß einer bevorzugten Ausgestaltung am Übergang zwischen dem Längsschlitz und dem Querschlitz eine Raste angeordnet ist, werden die Achsen der Laufrollen in der Aufnahmebohrung verrastet, so dass der Rollenhalter dauerhaft im Trägerprofil festgelegt ist.

Besonders einfach kann die Raste als beidseitige Einschnürung ausgebildet sein, welche die Aufnahmebohrung zu dem Längsschlitz hin begrenzt.

Weitere Einzelheiten, Merkmale und Vorteile der Erfindung ergeben sich aus nachfolgender Beschreibung anhand der Zeichnungen. Es zeigen:
- Figur 1: eine Seitenansicht eines erfindungsgemäßen Trägerprofils,
- Figur 2: einen Ausschnitt des Trägerprofils nach Figur 1 in vergrößertem Maßstab, und
- Figur 3: einen in das Trägerprofil einsetzbaren Rollenhalter.

In den Figuren ist ein Laufwagen 1 für eine Schiebetür dargestellt. Der Laufwagen weist ein im Querschnitt im Wesentlichen U-förmiges Trägerprofil 2 auf.

Das Trägerprofil 2 ist mit einer Basis und zwei von der Basis im Wesentlichen rechtwinklig abstehenden freien Schenkeln versehen, wobei in jedem freien Schenkel endseitig offene Längsschlitze 3 angeordnet sind, an die sich jeweils rechtwinklig ein kurzer Querschlitz 4 anschließt. Der Längsschlitz 3 verläuft somit quer zur Längserstreckung des Trägerprofils 2, und der Querschlitz 4 verläuft in Längserstreckung des Trägerprofils 2.

In dem Trägerprofil 2 ist ein Rollenhalter 5 gelagert, der mehrere Lagerstellen 6 für nicht dargestellte Laufrollen aufweist. Der Rollenhalter 5 und die Laufrollen sind eine vormontierte Einheit.

Die Anzahl der in dem Trägerprofil 2 vorgesehenen Längs- und Querschlitze 3, 4 richtet sich nach der Anzahl der Laufrollen und der Rollenhalter 5. Im dargestellten Ausführungsbeispiel hat der Rollenhalter 5 vier Lagerstellen 6 für Laufrollen. Dementsprechend sind auch in dem Trägerprofil 2 vier Längs- und Querschlitze 3, 4 angeordnet. Da jede Schiebetür zumindest über zwei voneinander beabstandete Rollenhalter 5 getragen wird, sind in dem Trägerprofil 2 auch eine entsprechende Anzahl und Anordnung von Längs- und Querschlitzen 3, 4 vorgesehen, die in Figur 1 allerdings nicht alle zu sehen sind.

Am Übergang zwischen Längs- und Querschlitz 3, 4 ist eine Raste vorgesehen, die von einer beidseitigen Einschnürung 7 gebildet ist.

Bei der Montage wird die aus Rollenhalter 5 und Laufrollen bestehende vormontierte Einheit nach Art einer Bajonettverbindung an dem Trägerprofil 2 befestigt. Dazu wird der Rollenhalter 5 so positioniert, dass die Achsen der Laufrollen in die einseitig offenen Längsschlitze 3 zu liegen kommen. Anschließend wird der Rollenhalter 2 in Richtung der Längsschlitze 3 bis an ihr in der Nähe der Basis des Trägerprofils 2 liegendes Ende vorgeschoben. Danach wird der Rollenhalter 5 in Richtung der Querschlitze 4 bewegt. Dabei überwinden die Achsen der Laufrollen die Einschnürung 7 und rasten in die von dem Querschlitz 4 gebildete Aufnahmebohrung ein. Nunmehr ist jede Achse in einer Aufnahmebohrung festgelegt, und der Rollenhalter wird in Position gehalten.

Die vorhergehende Beschreibung der vorliegenden Erfindung dient nur zu illustrativen Zwecken und nicht zum Zwecke der Beschränkung der Erfindung. Im Rahmen der Erfindung sind verschiedene Änderungen und Modifikationen möglich, ohne den Umfang der Erfindung sowie ihrer Äquivalente zu verlassen.

### Bezugszeichenliste

- 1: Laufwagen
- 2: Trägerprofil
- 3: Längsschlitz
- 4: Querschlitz
- 5: Rollenhalter
- 6: Lagerstelle
- 7: Einschnürung

## Patentansprüche

1. Laufwagen für eine Schiebetür, wobei der Laufwagen ein Trägerprofil aufweist, in dem zumindest ein Rollenhalter zur Aufnahme von Laufrollen angeordnet ist, wobei der Rollenhalter (5) mittels einer Bajonettverbindung an dem Trägerprofil (2) festlegbar ist, wobei der Rollenhalter (5) zusammen mit den Laufrollen in das Trägerprofil (2) einsetzbar ist und das Trägerprofil (2) einen U-förmigen Querschnitt mit einer Basis und zwei von der Basis im Wesentlichen rechtwinklig abstehenden freien Schenkeln aufweist und dass in jedem freien Schenkel endseitig offene Längsschlitze (3) angeordnet sind, an die sich jeweils rechtwinklig ein kurzer Querschlitz (4) anschließt, **dadurch gekennzeichnet, dass** der Querschlitz (4) eine Aufnahmebohrung bildet, welche bei eingesetztem Rollenhalter (5) die Achse einer Laufrolle aufnimmt.

2. Laufwagen nach Anspruch 1, **dadurch gekennzeichnet, dass** am Übergang zwischen dem Längsschlitz (3) und dem Querschlitz (4) eine Raste angeordnet ist.

3. Laufwagen nach Anspruch 2, **dadurch gekennzeichnet, dass** die Raste als beidseitige Einschnürung (7) ausgebildet ist, welche die Aufnahmebohrung zu dem Längsschlitz hin begrenzt.

## Claims

1. A roller carriage for a sliding door, wherein the roller carriage includes a support profile, in which at least one roller support for the accommodation of running rollers is disposed, wherein the roller support (5) can be fixed to the support profile (2) by means of a bayonet connection, wherein the roller support (5) together with the running rollers can be inserted into the support profile (2) and the support profile (2) includes a U-shaped cross-section with a base and two branches essentially extending rectangularly from the base, and in that open longitudinal slots (3) are disposed at the end in each free branch, which slots are respectively rectangularly adjoined by a short transverse slot (4), **characterized in that** the transverse slot (4) forms a reception bore, which with the roller support (5) being inserted accommodates the shaft of a running roller.

2. The roller carriage according to claim 1, **characterized in that** a latch is disposed at the transition between the longitudinal slot (3) and the transverse (4).

3. The roller carriage according to claim 2, **characterized in that** the latch is configured as a restriction (7) on both sides, which delimits the reception bore towards the longitudinal slot.

## Revendications

1. Chariot de roulement pour une porte coulissante, dans lequel le chariot de roulement présente un profilé de support, dans lequel au moins un support de galets pour la réception de galets de roulements est agencé, le support de galets (5) pouvant être immobilisé sur le profilé de support (2) par l'intermédiaire d'une connexion à baïonnette, le support de galets (5) ensemble avec les galets de roulements pouvant être insérés dans le profilé de support (2) et le profilé de support (2) présentant une coupe transversale en forme de U avec une base et deux branches libres s'étendant essentiellement à l'angle droit depuis la base, et en ce que des fentes longitudinales (3) ouvertes sont agencées dans l'extrémité de chaque branche libre, auxquelles fentes se joignent respectivement à l'angle droit une fente transversale courte (4), **caractérisé en ce que** la fente transversale (4) forme un perçage de réception, laquelle, lorsque le support de galets (5) est installé, reçoit l'arbre du galet de roulement.

2. Chariot de roulement selon la revendication 1, **caractérisé en ce qu**'un membre d'encastrement est agencé au niveau de la transition entre la fente longitudinale (3) et la fente transversale (4).

3. Chariot de roulement selon la revendication 2, **caractérisé en ce que** le membre d'encastrement est aménagé comme une gorge (7) des deux côtés, laquelle délimite le perçage de réception envers la fente longitudinale.
